# EUROPÄISCHE PATENTSCHRIFT

(11) **EP 0 844 402 B1**
(45) Veröffentlichungstag und Bekanntmachung des Hinweises auf die Patenterteilung: **08.03.2000**
(21) Anmeldenummer: 97118598.8
(22) Anmeldetag: 25.10.1997
(51) Int. Cl.: F16B 13/12

(54) **Dämmstoffhalter**
Insulation fixing means
Fixation pour isolation thermique

(30) Priorität: 26.11.1996 DE 19648823
(43) Veröffentlichungstag der Anmeldung: 27.05.1998
(73) Patentinhaber: fischerwerke Artur Fischer GmbH & Co. KG, 72178 Waldachtal (DE)
(72) Erfinder: Frischmann, Albert, 79341 Kenzingen (DE); Semmler, Markus, Dipl.-Ing. (FH), 79312 Emmendingen (DE); Berg, Ralph, 79112 Freiburg (DE)

(56) Entgegenhaltungen:
- EP-A- 0 042 573
- EP-A- 0 294 926
- DE-A- 2 339 894
- US-A- 3 765 295

## Beschreibung

Die Erfindung betrifft einen Dämmstoffhalter mit einem Halteteller gemäß der Gattung des Anspruchs 1.

Aus der EP 0 042 573 ist ein Dämmstoffhalter mit einem Hohlschaft bekannt, der an seinem äußeren Ende einen flachen Halteteller und an seinem inneren Ende einen geschlitzten Spreizbereich aufweist. Zur Befestigung einer Dämmstoffplatte wird der Dämmstoffhalter in ein vorbereitetes Bohrloch eingeschoben. Danach wird ein Kunststoffnagel in den Hohlschaft soweit eingeschoben, bis ein am Kunststoffnagel angeordneter Bund am Halteteller aufsitzt. Vorher kann in Abhängigkeit von dem Material der Tragschale durch Abbrechen eines Teilstückes des Nagels an einer Sollbruchstelle eine Anpassung der Nagellänge durchgeführt werden.
Durch Überwinden der durch den Bund am Nagel sich ergebenden Einschlagsperre wird der Dämmstoffhalter in Richtung Tragschale geschoben und dabei die Dämmstoffplatte mit dem Halteteller verspannt. Gleichzeitig dringt der Kunststoffnagel in den Spreizbereich ein und weitet diesen zur Verankerung des Dämmstoffhalters in der Tragschale auf. Die Verwendung eines Kunststoffnagels bei dem bekannten Dämmstoffhalter hat zwar den Vorteil, daß keine Kältebrücke entsteht, allerdings ist der bekannte Dämmstoffhalter nur für untergeordnete Befestigungen geeignet, da der Kunststoffnagel nur geringe Spreizkräfte ermöglicht. Obwohl eine Anpassung der Länge des Kunststoffnagels in Abhängigkeit vom Material des Ankergrunds möglich ist, kann dennoch aufgrund der dem Dämmstoffhalter entsprechenden Gesamtlänge des Nagels bei dessen Eintreiben in den Spreizbereich eine Stauchung auftreten, die den Kunststoffnagel beschädigt und ein vollständiges Eintreiben unmöglich macht.

Bei dem aus der US-A- 3 765 295 bekannten Befestigungselement ist der aus Kunststoff bestehende Spreiznagel im Bereich des Haltetellers im Hohlschaft in der Weise festgesetzt, daß die überstehende Länge des Spreiznagels zum vollständigen Eintreiben des Spreiznagels ausreicht. Da der Spreiznagel zur ordnungsgemäßen Verankerung des Befestigungselementes der Gesamtlänge des Befestigungselementes entsprechen muß, ergibt sich demzufolge ein annähernd der Länge des Befestigungselementes entsprechender Überstand des Spreiznagels. Abgesehen davon, daß aufgrund der höheren Reibung zwischen einem aus Kunststoff bestehenden Spreiznagel und dem ebenfalls aus Kunststoff bestehenden Befestigungselement zum Eintreiben eine höhere Schlagenergie erforderlich ist, besteht zusätzlich durch den erforderlichen größeren Überstand die Gefahr des Abknickens des Spreiznagels. Im Hinblick darauf kann das bekannte Befestigungselement nur für geringe Klemmdicken des zu befestigenden Gegenstandes verwendet werden. Ferner ist aufgrund der begrenzten Übertragung von Schlagenergie das Befestigungselement nur für untergeordnete Befestigungen einsetzbar, bei denen nur geringe Haltewerte benötigt werden.

Der Erfindung liegt daher die Aufgabe zugrunde, einen Dämmstoffhalter zu schaffen, der unabhängig vom Material der Tragschale und der Dicke der zu befestigenden Dämmstoffplatten einfach und problemlos montierbar ist, keine Kältebrücke bildet und eine kontrollierte Verankerung des Dämmstoffhalters mit hohen Haltewerten in der Tragschale ermöglicht.

Die Lösung dieser Aufgabe wird durch einen Dämmstoffhalter mit den Merkmalen des Anspruchs 1 erreicht.

Dadurch, daß der Schlagbolzen mit den Wulsten versehen ist, wird erreicht, daß der Schlagbolzen nach dem Einführen im Tellerbereich klemmend festgehalten wird. Dabei ist der Schlagbolzen in der Weise im Teller arretiert, daß beim Aufbringen der Schlagenergie die erforderliche Kraftübertragung zum Eintreiben des Dübels bis zum Aufliegen des Tellers auf dem Isoliermaterial gewährleistet und der Dübel im Bohrloch fixiert ist.

Nach dem Aufliegen des Haltetellers steigt die Kraft nochmals erheblich an, dabei löst sich der Schlagbolzen aus dem Wulst und verschiebt sich in Richtung des Nagelkopfes. Beim Erreichen des Nagelkopfes erfolgt die Übertragung der Schlagenergie direkt auf den Nagelkopf. Dabei wird der Nagel in den geschlitzten Bereich eingeschoben, dieser aufgeweitet und die Dämmstoffplatte mit dem Halteteller verspannt. Der Nagel kommt an der Anschlagschulter zur Anlage. Eine erfolgreiche Aufspreizung des Dübels ist dann gegeben, wenn der Schlagbolzen bündig mit der Oberkante des Tellers im Hohlschaft liegt. Durch die erfindungsgemäße Ausführungsform des Dämmstoffhalters ist sichergestellt, daß keine Kältebrücke entsteht.

Das Anbringen des Nagels mit Hilfe des Schlagbolzens hat den Vorteil, daß ein Stahlnagel in kurzer Ausführungsform eingesetzt werden kann und somit eine kostengünstige Befestigung erreicht wird.

Dadurch, daß der Schlagbolzen aus einem hochfesten Verbundwerkstoff hergestellt ist, und während des Setzens hohe Schlagenergie aufnehmen kann ohne verstaucht zu werden, ist eine problemlose Montage ermöglicht.

Um das kontrollierte Aufspreizen des Dübels zu sichern, ist die Länge des Überstandes des Schlagbolzens der Länge des Spreizbereichs des Dübels angepaßt. Eine erforderliche Aufspreizung des Dübels ist dann gewährleistet, wenn der Schlagbolzen mit der Oberkante des Tellers bündig ist.

Die konkave Ausbildung der Unterseite des Nagelkopfes bietet den Vorteil, daß die am Dübel angreifende Zugkraft, die über den Nagelkopf in den Befestigungsuntergrund abgeleitet wird, nicht mehr im rechten Winkel angreift und somit die Bestrebung hat, den Dübel aufzuweiten, sondern die Kraft auf den Schraubenschaft leitet, der nun das Gegenlager für die eingeleitete Kraft bildet. Die beidseitige Anordnung der Wulste an dem Schlagbolzen sichert eine schnelle Komplettierung des Dämmstoffhalters.

Die Erfindung wird nachfolgend anhand von in der Zeichnung dargestellten Ausführungsbeispielen erläutert.

Es zeigen:
- Figur 1: einen Dämmstoffhalter, mit dem im Teller positionierten Schlagbolzen, im Schnitt
- Figur 2: Schlagbolzen in Draufsicht
- Figur 3: vergrößerte Darstellung des Nagelkopfes
- Figur 4: Dämmstoffhalter im montierten Zustand

Der vorzugsweise aus Kunststoff hergestellte Dämmstoffhalter 1 besteht aus einem flachen Halteteller 2 und einem daran anschließenden Hohlschaft 13 mit einem zylindrischen Außendurchmesser, der weiter eine verengte Form 15 annimmt. Im Hohlschaft befindet sich ein Spreiznagel 3 mit einem Nagelkopf 4, wie die Figur 1 darstellt. An dem dem Halteteller gegenüberliegenden Ende weist der Hohlschaft einen Schlitz 14 auf und bildet einen Spreizbereich 12. An der Stirnseite des Tellers sind, um die Putzhaftung zu verbessern, Durchbrüche 19 und Stege 18 angebracht. Die Unterseite des Haltetellers 2 ist mit Drehsperrelementen 17 versehen. Am Zugang zum Hohlschaft ist ein Schlagbolzen 5 angesetzt.

Dadurch, daß der Schlagbolzen 5 an seinen beiden Enden mit Wulsten 6 versehen ist, wird sichergestellt, daß der Schlagbolzen in dem Hohlschaft 13 klemmend festgehalten wird. In den Wulsten 6 sind axial gerichtete Unterbrechungen 7, wie die Figur 2 darstellt, angebracht. Die spezielle Form des Nagelkopfes 4 ist in Figur 3 dargestellt. Wie ersichtlich, ist die Unterseite 8 des Nagelkopfes 4 konkav ausgebildet.

Beim Eintreiben des Nagels 3 in den geschlitzten Bereich 12 wird der Nagel in Richtung der Tragschale 28 geschoben, bis er an der Anschlagschulter 26 anliegt. Dabei wird der geschlitzte Bereich 12 des Dämmstoffhalters aufgeweitet und der Halteteller 2 mit der Dämmstoffplatte verspannt. Gleichzeitig liegt der Schlagbolzen 5 im Hohlschaft 13 bündig mit der Oberkante des Haltetellers, wie die Figur 4 darstellt, und füllt den Hohlschaft aus.

## Patentansprüche

1. Dämmstoffhalter mit einem Halterteller (2) und einem die Dämmstoffplatte (27) durchdringenden Hohlschaft (13), an den sich ein geschlitzter Spreizbereich (12) anschließt, der durch Eintreiben eines Spreiznagels (3) zur Verankerung des Dämmstoffhalters in einem Bohrloch eines Mauerwerks aufspreizbar ist, **dadurch gekennzeichnet**, daß der Spreiznagel (3) aus Stahl besteht und mit einem Schlagbolzen (5) aus Kunststoff in den Spreizbereich (12) des Dämmstoffhalters eintreibbar ist, wobei der Schlagbolzen (5) in dem Hohlschaft (13) klemmend in der Weise eingesetzt ist, daß der Überstand des Schlagbolzens (5) über den Halteteller (2) der Länge des Spreizbereichs (12) des Dämmstoffhalters entspricht.

2. Dämmstoffhalter nach Anspruch 1, **dadurch gekennzeichnet**, daß der Schlagbolzen (5) aus einem hochfesten Verbundwerkstoff besteht.

3. Dämmstoffhalter nach Anspruch 1, **dadurch gekennzeichnet**, daß der Schlagbolzen (5) an seinen beiden Enden jeweils mit zwei im Abstand zueinander angeordneten Wulsten (6) versehen ist.

4. Dämmstoffhalter nach Anspruch 1, **dadurch gekennzeichnet**, daß in den Wulsten (6) axial gerichtete Unterbrechungen (7) angebracht sind.

5. Dämmstoffhalter nach Anspruch 1, **dadurch gekennzeichnet**, daß der Spreiznagel (3) einen Nagelkopf (4) aufweist, dessen Unterfläche (8) konkav ausgebildet ist.

## Claims

1. An insulation fixing means having a retaining plate (2) and, passing through the insulation panel (27), a hollow shank (13), adjoining which there is a slotted expansion region (12) which, to anchor the insulation panel, is expandable in a hole drilled in masonry by driving in an expansion nail (3), characterised in that the expansion nail (3) is made of steel and is drivable by means of an impact bolt (5) of plastics material into the expansion region (12) of the insulation fixing means, the impact bolt (5) being located and gripped in the hollow shank (13) such that the projecting length of the impact bolt (5) beyond the retaining plate (2) corresponds to the length of the expansion region (12) of the insulation fixing means.

2. An insulation fixing means according to claim 1, characterised in that the impact bolt (5) consists of a high-strength composite material.

3. An insulation fixing means according to claim 1, characterised in that the impact bolt (5) is provided at each end with two beads (6) arranged spaced from one another.

4. An insulation fixing means according to claim 1, characterised in that axially aligned breaks (7) are provided in the beads (6).

5. An insulation fixing means according to claim 1, characterised in that the expansion nail (3) has a nail head (4) with a concave undersurface (8).

## Revendications

1. Fixation pour isolation thermique comportant un plateau de fixation (2) et une tige creuse (13) qui pénètre à travers le panneau de matériau isolant (27) et à laquelle se raccorde une zone expansible fendue (12) qui peut s'expanser par insertion d'une broche d'expansion (3) pour l'ancrage de la fixation pour isolation thermique dans un trou d'une maçonnerie, caractérisée par le fait que la broche d'expansion (3) est en acier et qu'au moyen d'un buton de frappe (5) en plastique on peut l'insérer dans la zone expansible (12) de la fixation pour isolation thermique, dans le cas de laquelle le buton de frappe (5) vient se placer dans la tige creuse (13) de façon telle que la longueur dont le buton de frappe (5) dépasse au-dessus du plateau de fixation (2) correspond à la longueur de la zone expansible (12) de la fixation pour isolation thermique

2. Fixation pour isolation thermique selon la revendication 1, caractérisée par le fait que le buton de frappe (5) est constitué d'un matériau composite de haute résistance.

3. Fixation pour isolation thermique selon la revendication 1, caractérisée par le fait que le buton de frappe (5) présente à chacune de ses deux extrémités deux bourrelets (6) disposés à une certaine distance l'un de l'autre.

4. Fixation pour isolation thermique selon la revendication 1, caractérisée par le fait que dans les bourrelets (6) sont prévues des découpes (7) orientées axialement.

5. Fixation pour isolation thermique selon la revendication 1, caractérisée par le fait que la broche d'expansion (3) présente une tête de broche (4) dont la surface inférieure (8) a une forme concave.
